# EUROPÄISCHE PATENTSCHRIFT

(11) **EP 0 318 422 B1**
(45) Veröffentlichungstag und Bekanntmachung des Hinweises auf die Patenterteilung: **05.08.1992**
(21) Anmeldenummer: 88710047.7
(22) Anmeldetag: 18.11.1988
(51) Int. Cl.: E05D 7/04

(54) **Einstellbares Gelenkband, insbesondere für Fenster und Türen**
Adjustable hinge, especially for doors
Charnière réglable, en particulier pour portes

(30) Priorität: 21.11.1987 DE 8715455 U
(43) Veröffentlichungstag der Anmeldung: 31.05.1989
(73) Patentinhaber: SCHÜRING GMBH & CO. FENSTERTECHNOLOGIE KG, D-51147 Köln (DE)
(72) Erfinder:
(74) Vertreter: Freischem, Werner, Dipl.-Ing.

(56) Entgegenhaltungen:
- DE-A- 3 522 670
- DE-U- 8 704 807

## Beschreibung

Die Erfindung geht aus von einem einstellbaren Gelenkband, insbesondere für Fenster oder Türen mit einem am Rahmen zu befestigenden Rahmenbandteil und einem am Flügel zu befestigenden Flügelbandteil, das scharnierend mit dem Rahmenbandteil verbunden ist und sich aus einem am Flügel festlegbaren Widerlagerteil und einem Verstellteil zusammensetzt, wobei das Verstellteil gegenüber dem Widerlagerteil rechtwinklig zur Scharnierachse verschiebbar geführt, mittels eines gegen das Widerlagerteil abgestützten, selbsthemmenden Verstellantriebes stufenlos einstellbar und mittels mindestens einer ein Langloch des Verstellteils durchgreifenden Feststellschraube feststellbar ist.

Einstellbare Gelenkbänder dieser Art sind bekannt aus der US-PS 2 839 778, DE-0S 34 12 953, DE-0S 35 46 253 und DE-GM 87 04 807. Die Ausbildung des Flügelbandteiles aus zwei gegeneinander verstellbaren Teilen, nämlich dem auf den Flügel festlegbaren Widerlagerteil und dem dazu verstellbaren Verstellteil hat den Zweck, eine Justierung des Türflügels oder des Fensterflügels in der Rahmenöffnung in der parallel zur Rahmenebene gelegenen Ebene zu erzielen. Dadurch, daß der mit dem Verstellteil verbundene Gelenkteil (Zapfen oder Buchse) rechtwinklig zur Scharnierachse gegenüber dem Flügel einstellbar ist, erhält die Scharnierachse eine andere Position gegenüber dem Flügel.

Bei den bekannten einstellbaren Gelenkbändern dient als selbsthemmender Verstellantrieb eine gegen das Widerlagerteil abgestützte Gewindespindel, die mit ihrer Längsachse rechtwinklig zur Scharnierachse steht und die mit einem Innengewinde zusammenwirkt, das am Verstellteil angebracht ist. Dieser Verstellantrieb mittels Gewindespindel hat den Vorteil,daß der Antrieb selbsthemmend ist und ein Verschieben des Verstellteiles gegenüber dem Widerlagerteil nur durch Drehen der Gewindespindel möglich ist.

Bei diesen Gelenkbändern besteht die Notwendigkeit, das die Drehung der Gewindespindel bewirkende Werkzeug, insbesondere ein Sechskant-Stiftschlüssel, an der Seite des Flügelbandteiles parallel zur Flügelebene anzusetzen. Die Handhabung des Drehwerkzeuges ist dabei nicht einfach. Weil im Hinblick auf die aufzubringenden Kräfte der Durchmesser der Gewindespindel und des damit zusammenwirkenden Innengewindes eine gewisse Größe haben muß, kann dieser Verstellantrieb auch nicht besonders flach ausgebildet werden. Dies ist bei Gelenkbändern für Fenster oder leichte Türen nachteilig, weil dort unauffällige und relativ kleine und flache Gelenkbänder erwünscht sind.

Aus der DE-OS 35 22 670 ist ein einstellbares Gelenkband bekannt, bei dem der Verstellantrieb von einem Zahnritzel gebildet wird, das um eine rechtwinklig zur Flügelebene verlaufende Achse drehbar am Widerlagerteil befestigt ist und mit einer rechtwinklig zur Scharnierachse verlaufenden Zahnstange zusammenwirkt, die am Verstellteil angebracht ist. Dieses Gelenkband hat den Nachteil, daß der Verstellantrieb nicht selbsthemmend ist und durch Bewegen des Verstellteiles oder des Widerlagerteils bzw. des damit verbundenen Flügels verstellt werden kann. Mit diesem bekannten Gelenkband ist ein präzises Justieren des Flügels nur schwer möglich.

Der Erfindung liegt die Aufgabe zugrunde, ein einstellbares Gelenkband mit einem selbsthemmenden Verstellantrieb zu schaffen, das mittels eines an der Vorderseite anzusetzenden Werkzeuges eingestellt werden kann und das die beschriebenen Nachteile der bekannten Gelenkbänder nicht aufweist.

Diese Aufgabe wird gelöst durch die Merkmale des Anspruches 1.

Dieses Gelenkband nach der Erfindung besteht nur aus wenigen und mit geringem Fertigungsaufwand herstellbaren Teilen. Das Widerlagerteil, das Verstellteil, der Gleitstein mit Zahn-stange und das Ritzel können Gußteile, insbesondere Zink-Druckgußteile, sein, die keiner Nachbearbeitung bedürfen. Bei stärker belasteten Gelenkbändern oder bei besonders flachen Gelenkbändern kann der Gleitstein mit Zahnstange sowie das damit kämmende Ritzel aus Messing oder aber auch aus Stahl sein.

Weitere Merkmale der Erfindung ergeben sich aus den Patentansprüchen 2 bis 7.

In der folgenden Beschreibung wird ein Ausführungsbeispiel der Erfindung unter Bezugnahme auf die Zeichnungen näher erläutert. Die Zeichnungen zeigen in
Fig. 1 eine Vorderansicht auf das neue Gelenkband bei abgenommener Abdeckkappe,
Fig. 2 eine Ansicht nach der Schnittlinie II-II in Fig. 1
Fig. 3 eine Ansicht nach der Schnittlinie III-III in Fig. 1
Fig. 4 eine Vorderansicht auf das Widerlagerteil mit Verstellantrieb,
Fig. 5 eine Seitenansicht und
Fig. 6 eine Vorderansicht des Ritzels,
Fig. 7 eine Vorderansicht des Verstellteils.

Wie die Fig. 1, 2 und 3 zeigen, besteht das Gelenkband aus einem am Rahmen zu befestigenden Rahmenbandteil 1 und einem am Flügel zu befestigenden Flügelbandteil 2. Diese beiden Bandteile 1 und 2 sind mit je einem Gelenkteil, nämlich einer Buchse 3 und einem Zapfen 4 versehen und um die Scharnierachse 7 gegeneinander verschwenkbar. Das Flügelbandteil 2 setzt sich zusammen aus einem Widerlagerteil 5, das am Flüge festlegbar ist und einem Verstellteil 6, das gegenüber dem Widerlagerteil 5 rechtwinklig zur Scharnierachse 7 verschiebbar geführt und mittels eines gegen das Widerlagerteil 5 abgestützten, mittels eines Drehwerkzeuges bewegbaren Verstellantriebes stufenlos einstellbar ist. Nach Einstellung des Verstellteils kann dieses durch Anziehen von Feststellschrauben 12 auf dem Widerlagerteil 5 festgestellt werden.

Wie insbesondere die Fig. 2 zeigt, ist das Widerlagerteil 5 als ein an einer Kante des Flügels mit zwei im wesentlichen rechtwinklig zueinander stehenden Schenkeln 5′ und 5˝ anlegbares Winkelteil ausgebildet. Am Widerlagerteil 5 sind Tragbolzen 14 vorgesehen, die bei Befestigen an Kunststoffhohlprofilen in die Metallarmierung dieser Profile greifen.

Das Verstellteil 6 weist rechtwinklig zur Scharnierachse 7 verlaufende Langlöcher 11 auf zur Aufnahme von das Verstellteil 6 auf das Widerlagerteil 5 haltenden und durch Anziehen feststellenden Schrauben 12. Diese Feststellschrauben 12 greifen in Gewindebohrungen 28 ein, die im Widerlagerteil vorgesehen sind. Ferner sind weitere Langlöcher 11′ vorgesehen, welche Tragschrauben 13 aufnehmen, die durch Durchgangsbohrungen 29 im Widerlager 5 hindurch in das Flügelprofil eingreifen, insbesondere mit einem selbstschneidenden Gewinde.

Wie die Fig. 2 und 3 zeigen, ist eine Abdeckkappe 16 auf das Verstellteil 6 anbringbar.

Wie die Fig. 3 zeigt, sind in dem schmalen Schenkel 5′ des Widerlagerteils 5 Schraublöcher 30 vorgesehen, mit deren Hilfe das Widerlagerteil 5 an einer Stirnseite des Flügels angeschraubt werden kann.

Wie insbesondere die Fig. 4 bis 7 zeigen, setzt sich der Verstellantrieb zusammen aus einem parallel zur Scharnierachse 7 verschiebbar im Widerlagerteil 5 geführten Gleitstein 8, der eine um 10 bis 30°, vorzugsweise um 15 bis 20° zur Scharnierachse 7 geneigte Zahnstange 9 aufweist, und einem im Verstellteil 6 drehbar gelagerten und mit der Zahnstange 9 kämmenden Ritzel 10, das mittels eines Werkzeuges drehbar ist. Bei kleinem Neigungswinkel der Zahnstange 9 zur Vertikalen ist der Verstellweg des Verstellteiles klein und die Übersetzung der Kräfte groß. Bei größer werdendem Neigungswinkel vergrößert sich auch der Verstellweg des Verstellteils bei gleichbleibender Vertikalverschiebung des Gleitsteines 8 in der Führung 15 des Widerlagerteils 5.

Gemäß Fig. 5 und 6 weist das Ritzel 10 einen zylindrischen Teil 32 auf, mit dem es in einer zylindrischen Ausnehmung 22 des Verstellteiles 6 gelagert ist. Zwischen dem gezahnten Teil des Ritzels 10 und dem zylindrischen Teil 32 befindet sich ein radial vorspringender Bund 33, mit dem das Ritzel 10 zu beiden Seiten der Nut 18 auf dem Gleitstein 8 abgestützt ist. Ferner weist das Ritzel einen Innensechskant 31 auf, in den ein Sechskant-Stiftschlüssel einsteckbar ist.

Auf der nach außen weisenden Fläche des Widerlagerteils 5 ist eine die Mittelstellung der Gewindespindel 8 und Abweichungen davon anzeigende Skala 21 angeordnet, die durch ein im Verstellteil 6 angeordnetes Fenster 20 sichtbar ist. In Fig. 4 sind mit Phantomlinien die oberste Stellung und die unterste Stellung des Gleitsteines in der Führung 15 eines Widerlagerteils eingezeichnet. Durch Verstellen des Gleitsteines aus der untersten Stellung in die oberste Stellung, z.B. um 26 mm, verschiebt sich das Verstellteil gegenüber dem Widerlagerteil um 10 mm. Bei diesem Ausführungsbeispiel ist das Verstellteil aus seiner Mittelstellung um jeweils 5 mm nach rechts oder links verstellbar.

### Bezugszeichenliste

1 Rahmenbandteil
2 Flügelbandteil
3 Lagerbuchse
4 Lagerzapfen
5 Widerlagerteil
5′ schmaler Schenkel
5˝ breiter Schenkel
6 Verstellteil
7 Scharnierachse
8 Gleitstein
9 Zahnstange
10 Ritzel
11 Langloch (im Verstellteil)
12 Feststellschraube
13 Tragschraube
14 Tragbolzen am Widerlagerteil
15 Führung
16 Abdeckung
18 Nut
19 glatte Seite
20 Fenster
21 Skala
22 zylindrische Ausnehmung
28 Gewindebohrung
29 Durchgangsbohrung
30 Schraublöcher
31 Innensechskant
32 zylindrisches Teil
33 Bund

## Patentansprüche

1. Einstellbares Gelenkband, insbesondere für Fenster oder Türen, mit einem am Rahmen zu befestigenden Rahmenbandteil (1) und einem am Flügel zu befestigenden Flügelbandteil (2), das scharnierend mit dem Rahmenbandteil (1) verbunden ist und sich aus einem am Flügel festlegbaren Widerlagerteil (5) und einem Verstellteil (6) zusammensetzt, wobei das Verstellteil (6) gegenüber dem Widerlagerteil (5) rechtwinklig zur Scharnierachse (7) verschiebbar geführt, mittels eines gegen das Widerlagerteil (5) abgestützten selbsthemmenden Verstellantriebes stufenlos einstellbar und mittels mindestens einer ein Langloch 11 des Verstellteils (6) durchgreifenden Feststellschraube (12) feststellbar ist,
**dadurch gekennzeichnet,** daß der Verstellantrieb sich zusammensetzt aus einem parallel zur Scharnierachse (7) verschiebbar im Widerlagerteil (5) geführten Gleitstein (8), der eine um 10 bis 30° zur Scharnierachse (7) geneigte Zahnstange (9) aufweist und einem im Verstellteil (6) drehbar gelagerten und mit der Zahnstange (9) kämmenden Ritzel (10), das mittels eines Werkzeuges drehbar ist.

2. Gelenkband nach Anspruch 1, dadurch gekennzeichnet, daß das Ritzel (10) ein zylindrisches Teil (32) aufweist, mit dem es in einer zylindrischen Ausnehmung (22) des Verstellteils (6) gelagert ist.

3. Gelenkband nach Anspruch 2, dadurch gekennzeichnet, daß das Ritzel (10) mit einem Innensechskant (31) versehen ist.

4. Gelenkband nach einem der Ansprüche 1 bis 3, dadurch gekennzeichnet, daß der Gleitstein (8) eine schrägverlaufende Nut (18) aufweist, deren eine Seite die Zahnstange (9) bildet und deren andere Seite das Ritzel (10) tangiert.

5. Gelenkband nach einem der Ansprüche 1 bis 4, dadurch gekennzeichnet, daß der Gleitstein (8) mit Nut (18) und Zahnstange (9) ein Gußteil, insbesondere ein Zink-Druckgußteil, ist.

6. Gelenkband nach einem der Ansprüche 1 bis 5, dadurch gekennzeichnet, daß am Ritzel (10) zwischen dem gezahnten Teil und dem zylindrischen Teil (32) ein radial vorspringender Bund (33) angeordnet ist, der zu beiden Seiten der Nut(18) gegen den Gleitstein (8) abgestützt ist.

7. Gelenkband nach einem der Ansprüche 1 bis 6, dadurch gekennzeichnet, daß auf der dem Verstellteil (6) zugewandten Fläche des Widerlagerteils (5) eine die Mittelstellung des Verstellantriebes (8,9,10) und Abweichungen davon anzeigende Skala (21) angeordnet ist, die durch ein im Verstellteil (6) angeordnetes Fenster (20) sichtbar ist.

## Claims

1. An adjustable hinge, in particular for windows or doors, comprising a frame plate portion (1) which is to be fixed to the frame and a leaf plate portion (2) which is to be fixed to the window or door leaf and which is hingedly connected to the frame plate portion (1) and which is composed of a support portion (5) which can be fixed to the leaf, and an adjustment portion (6), wherein the adjustment portion (6) is displaceably guided relative to the support portion (5) at a right angle to the hinge axis (7), is steplessly adjustable by means of a self-locking adjustment drive which is supported relative to the support portion (5), and can be fixed by means of at least one fixing screw (12) which passes through a slot (11) in the adjustment portion (6),
**characterised in that** the adjustment drive is composed of a slide block (8) which is guided displaceably in the support portion (5) parallel to the hinge axis (7) and which has a rack (9) inclined at from 10 to 30° relative to the hinge axis (7), and a pinion (10) which is mounted rotatably in the adjustment portion (6) and which meshes with the rack (9) and which is rotatable by means of a tool.

2. A hinge according to claim 1 characterised in that the pinion (10) has a cylindrical portion (32) with which it is mounted in a cylindrical opening (22) in the adjustment portion (6).

3. A hinge according to claim 2 characterised in that the pinion (10) is provided with a hexagonal recess (31).

4. A hinge according to one of claims 1 to 3 characterised in that the slide block (8) has an inclinedly extending groove (18) of which one side forms the rack (9) and the other side is tangential to the pinion (10).

5. A hinge according to one of claims 1 to 4 characterised in that the slide block (8) with groove (18) and rack (9) is a casting, in particular a zinc die casting.

6. A hinge according to one of claims 1 to 5 characterised in that arranged on the pinion (10) between the toothed portion and the cylindrical portion (32) is a radially projecting flange (33) which is supported at both sides of the groove (18) against the slide block (8).

7. A hinge according to one of claims 1 to 6 characterised in that disposed on the surface of the support portion (5), which faces towards the adjustment portion (6), is a scale (21) which indicates the central position of the adjustment drive (8, 9, 10) and deviations therefrom and which is visible through a window (20) in the adjustment portion (6).

## Revendications

1. Charnière réglable, en particulier pour fenêtres ou pour portes, avec une partie fixe (1) à fixer au dormant et une partie mobile (2) à fixer au vantail, qui est reliée à la partie fixe (1) au moyen d'une charnière et se compose d'une contre-pièce (5) solidaire du vantail et d'une pièce de réglage (6), la pièce de réglage (6) pouvant se déplacer par rapport à la contre-pièce (5) dans un axe perpendiculaire à l'axe de la charnière (7), étant réglable de façon continue par le biais d'un système de réglage autobloquant qui s'appuie sur la contre-pièce (5) et pouvant être bloquée au moyen d'au moins une vis d'arrêt (12) traversant un trou oblong (11) de la pièce de réglage (6),
**caractérisée en ce que** le système de réglage se compose d'un coulisseau (8) guidé dans la contre-pièce (5) et mobile parallèlement à l'axe de la charnière (7), qui présente une crémaillère (9) inclinée de 10 à 30 ° par rapport à l'axe de la charnière (7), et d'un pignon (10), monté sur palier dans la pièce de réglage (6) et en prise avec la crémaillère (9), qui peut être tourné à l'aide d'un outil.

2. Charnière réglable selon la revendication 1, caractérisée en ce que le pignon (10) présente une partie cylindrique (32), par laquelle il est logé dans le palier d'un évidement cylindrique (22) de la pièce de réglage (6).

3. Charnière réglable selon la revendication 2, caractérisée en ce que le pignon (10) est doté d'un six pans creux (31).

4. Charnière réglable selon l'une des revendications 1 à 3, caractérisée en ce que le coulisseau (8) présente une rainure oblique (18), dont un côté forme la crémaillère (9) et l'autre côté est tangent au pignon (10).

5. Charnière réglable selon l'une des revendications 1 à 4, caractérisée en ce que le coulisseau (8) présentant la rainure (18) et la crémaillère (9) est une pièce coulée, en particulier une pièce en zinc coulée sous pression.

6. Charnière réglable selon l'une des revendications 1 à 5, caractérisée en ce qu'une collerette (33) dépassant radialement est prévue sur le pignon (10), entre la pièce dentée et la pièce cylindrique (32), ladite collerette s'appuyant sur le coulisseau (8) des deux côtés de la rainure (18).

7. Charnière réglable selon l'une des revendications 1 à 6, caractérisée en ce que sur la surface de la contre-pièce (5) orientée vers la pièce de réglage (6) est prévue une graduation (21) indiquant la position médiane du sysème de réglage (8, 9, 10) ainsi que les écarts par rapport à ladite position médiane, ladite graduation étant visible grâce à une fenêtre (20) ménagée dans la pièce de réglage (6).
